# EUROPÄISCHE PATENTSCHRIFT

(11) **EP 0 513 677 B1**
(45) Veröffentlichungstag und Bekanntmachung des Hinweises auf die Patenterteilung: **20.04.1994**
(21) Anmeldenummer: 92107761.6
(22) Anmeldetag: 08.05.1992
(51) Int. Cl.: E06B 3/964

(54) **Sprossenverbindung zwischen einem Rahmen- und einem Sprossenprofil**
Assembly between a frame member and a cross bar
Assemblage entre un profilé de cadre et un croisillon

(30) Priorität: 13.05.1991 DE 9105918 U
(43) Veröffentlichungstag der Anmeldung: 19.11.1992
(73) Patentinhaber: Eltreva AG, CH-4147 Aesch (CH)
(72) Erfinder: Lünsmann, Marcus, W-7850 Lörrach (DE)
(74) Vertreter: Gramm, Werner, Prof., Dipl.-Ing.

(56) Entgegenhaltungen:
- CH-A- 674 044
- DE-A- 2 221 641
- DE-A- 3 020 502
- DE-C- 3 741 043
- GB-A- 1 559 731

## Beschreibung

Die Erfindung betrifft eine Sprossenverbindung zwischen einem Aluminium-Rahmenprofil und einem rechtwinklig hiermit verbundenen Aluminium-Sprossenprofil, die jeweils zumindest eine hinterschnittene, entgegen der Wetterseite offene Nut aufweisen und zumindest wetterseitig in einer Ebene liegen, wobei ein die genannte Nut des Rahmenprofils begrenzender Steg des Rahmenprofils einen Anschlag für das Sprossenprofil bildet, in dessen Nut ein Verbindungsstück eingeschoben ist, das mit seinem einen Ende die Nut des Rahmenprofils übergreift.

Eine derartige Ausführungsform läßt sich dem Dokument CH-A 674 044 entnehmen. Die beiden stumpf aneinanderstoßenden Profile werden in ihrem Verbindungsstoß lediglich übergriffen von vollzugsweise zwei Verbindungsstücken, die jeweils in eine entsprechende Ausnehmung der zugeordneten Nut des Sprossenprofils senkrecht zur Ebene der Sprossenverbindung eingesetzt und dann in Längsrichtung des Sprossenprofils verschoben sind bis zu dem zweiten, einen Anschlag bildenden Begrenzungssteg der genannten Nut des Rahmenprofils. Zur Festlegung jedes Verbindungsstücks ist jeweils ein Halteorgan vorgesehen, die nach dem Einsetzen der beiden Verbindungsstücke von entgegengesetzen Enden des Rahmenprofils her in dessen Nut eingeschoben und bis zu dem zugeordneten Verbindungsstück verschoben werden. Jedes Halteorgan weist zwei federelastische, sich in Profillängsrichtung des Rahmenprofils erstreckende Klemmschenkel auf, die bei in das zugeordnete Verbindungsstück eingedrücktem Halteorgan zwischen sich einen Nocken des Verbindungsstücks verriegelnd umgreifen.

Diese vorbekannte Sprossenverbindung ist in ihrer Montage verhältnismäßig aufwendig, da neben einem Verbindungsstück noch ein Halteorgang separat zu Handhaben ist. Außerdem erfordern die beiden Kupplungsteile Montagebewegungen in drei aufeinander senkrecht stehenden Richtungen, da das Verbindungsstück zuerst senkrecht zur Ebene der Sprossenverbindung eingeführt und dann innerhalb dieser Ebene in Längsrichtung des Sprossenprofils, das Halteorgan entgegen in Längsrichtung des Rahmenprofils verschoben werden muß. Schließlich ergibt sich eine nur begrenzt verbindungssteife Verbindung, da der stumpfe Verbindungsstoß zwischen den beiden Profilen nur von dem aus Kunststoff bestehenden Verbindungsstück übergriffen wird.

Der Erfindung liegt die Aufgabe zugrunde, die eingangs beschriebene Sprossenverbindung hinsichtlich einer rationellen und billigen Fertigung bzw. Montage sowie einer verbindungssteifen Ausbildung zu verbessern.

Diese Aufgabe wir in Verbindung mit der eingangs definierten Sprossenverbindung erfindungsgemäß durch folgende Merkmale gelöst:
a) Das Sprossenprofil (2) weist eine Konterprofilierung (5) auf und ist mit dieser in das Rahmenprofil (1) eingelegt;
b) die genannte Nut (4) des Sprossenprofils (2) fluchtet mit einer dem Nutprofil entsprechenden Ausfräsung (8) in dem genannten Steg (6) des Rahmenprofils (1);
c) das Verbindungsstück (3) ist mit seinem einen Ende durch die genannte Ausfräsung (8) hindurch quer in die Nut (7) des Rahmenprofils (1) eingeschoben und untergreift mit seinem freien Ende die Hinterschneidung des anderen Stegs (7a) der Rahmenprofil-Nut (7);
d) das Verbindungsstück (3) weist zwei sich seitlich gegenüberliegende Federzungen (9) auf, die in eingedrückter Lage innerhalb des Seitenkanten des Verbindungsstücks (3) liegen, in Kupplungsstellung über diese Seitenkontur hinausfedern und so eine Verklemmung bewirken.

Zur weiteren Arretierung jedes Verbindungsstückes ist es vorteilhaft, wenn das Verbindungsstück an seinem die Hinterschneidung des Rahmenprofil-Nutsteges untergreifenden freien Ende eine gegen die Hinterschneidung gerichtete Klemmnase aufweist.

Die Einführung des Verbindungsstückes in die zugeordnete Nut des Sprossenprofils wird dann vereinfacht, wenn das Verbindunsstück an seinen beiden Enden je eine Anschärfung aufweist.

Das erfindungsgemäß ausgebildete Erfindungsstück kann sehr flach ausgebildet werden und ermöglicht dadurch entsprechend flache Nuten bzw. Profile. In einem speziellen Ausführungsbeispiel kann die Stärke des vorzugsweise aus Kunststoff bestehenden Verbindungsstücks nur etwa 3 mm betragen.

Eine besonders stabile Sprossenverbindung ist erfindungsgemäß dadurch gekennzeichnet, daß das Sprossenprofil zwei parallel zueinander und mit lichtem Abstand voneinander angeordnete hinterschnittene Nuten mit je einem Verbindungsstück für eine einseitige Sprossenverbindung aufweist.

Um das Verbindungsstück z. B. mit einem breiten Schraubenzieher in einfacher Weise in seine Kupplungsstellung bzw. aus dieser Kupplungsstellung zu verschieben, ist es vorteilhaft, wenn das Verbindungsstück auf seiner der Wetterseite abgewandten Flachseite eine Ausnehmung zum Ansatz für das genannte Werkzeug aufweist.

Die Verschiebung des Verbindungsstücks in seine Kupplungsstellung wird dann erleichtert, wenn das freie Ende jeder Federzunge von dem Rahmenprofil weggerichtet ist.

Zur Herstellung der Sprossenverbindung unter Verwendung eines Sprossenprofils mit zwei hinterschnittenen Nuten werden zuerst je zwei Verbindungsstücke in die durch die hinterschnittenen Nuten gebildeten Kammern eingeschoben. Das Sprossenprofil wird dann mittels seiner Konterprofilierung in das Rahmenprofil so eingelegt, daß die beiden vorstehend genannten, die Verbindungsstücke aufnehmenden Nuten des Sprossenprofils mit je einer dem Nutprofil entsprechenden Ausfräsung im Rahmenprofil fluchten. Mit Hilfe von z. B. einem breiten Schraubenzieher wird nun jedes Verbindungsstück durch die der Nut zugeordnete Ausfräsung hindurch soweit in das Rahmenprofil hineingeschoben, bis das in Verschiebungsrichtung vorn liegende Ende des Verbindungsstücks die Hinterschneidung des dem Sprossenprofil abgewandten Stegs der Rahmenprofil-Nut klemmend untergreift. Ein Zurückrutschen des Verbindungsstücks wird durch die beiden Federzungen verhindert, die das Verbindungsstück seitlich verklemmen.

Soll die Verbindung einmal gelöst werden, läßt sich jedes Verbindungsstück wiederum mit Hilfe z. B. eines breiten Schraubenziehers in seine Entkupplungsstellung innerhalb des Sprossenprofils zurückschieben.

Die erfindungsgemäße Konstruktion ermöglicht eine rationelle, billige und verwindungssteife Verbindung zwischen Aluminium-Sprossenprofilen und Aluminium-Rahmenprofilen. Die Verbindungsstücke können ohne spezielles Werkzeug eingesetzt werden und lassen sich aus einem hitzebeständigen Kunststoff fertigen. Somit kann auch eine nachträgliche Oberflächenbehandlung der Aluminiumprofile erfolgen.

In der Zeichung ist eine als Beispiel dienende Ausführungsform der Erfindung dargestellt. Es zeigen:
- **Figur 1** -: eine Draufsicht auf die der Wetterseite abgewandte Seite einer Sprossenverbindung zwischen einem Rahmen- und einem Sprossenprofil;
- **Figur 2** -: eine Ansicht der dem Sprossenprofil zugewandten Längsseite des in **Figur 1** dargestellten Rahmenprofils;
- **Figur 3** -: eine Draufsicht auf die der Wetterseite zugewandte Oberseite des in **Figur 1** dargestellten Sprossenprofils;
- **Figur 4** -: eine Seitenansicht des Sprossenprofils gemäß **Figur** **3**;
- **Figur 5** -: in gegenüber **Figur 1** vergrößertem Maßstab ein Verbindungsstück in Draufsicht und
- **Figur 6** -: eine Seitenansicht des Verbindungsstückes gemäß **Figur 5**.

Die in **Figur 1** dargestellte Sprossenverbindung setzt sich zusammen aus einem Rahmenprofil 1, einem Sprossenprofil 2 sowie zwei die beiden Profile 1, 2 miteinander verbindenden Verbindungsstücken 3. Die beiden Profile 1, 2 bestehen aus Aluminium, während die Verbindungsstücke 3 aus Kunststoff gefertigt sind.

Das Sprossenprofil 2 weist zwei parallel zueinander und mit lichtem Abstand voneinander angeordnete hinterschnittene Nuten 4 auf und ist mit einer Konterprofilierung 5 versehen (siehe **Figuren 3 und 4**). Mit dieser Konterprofilierung 5 ist das Sprossenprofil 2 in das Rahmenprofil 1 eingelegt, wobei ein Schlitz 5a der Konterprofilierung einen Steg 6 des Rahmenprofils 1 übergreift. Dieser Steg 6 bildet einen Anschlag für das Sprossenprofil 2 und begrenzt eine hinterschnittene Nut 7 des Rahmenprofils 1. **Figur 1** läßt erkennen, daß die Nuten 4, 7 der beiden Profile 1, 2 gleichen Querschnitt aufweisen, wobei jeweils der eine die Nut begrenzende Steg 4a bzw. 7a höher ausgebildet ist als der die andere Nutbegrenzung bildende Steg 4b bzw. 6. Der stehengebliebene Abschnitt 5b der Konterprofilierung liegt mit seinem freien Ende an dem Steg 7a des Rahmenprofils 1 bzw. an der Hinterschneidung des genannten Steges an (siehe **Figur 1**).

Jede der beiden Nuten 4 des Sprossenprofils 2 fluchtet mit einer dem Nutprofil entsprechenden Ausfräsung 8 in dem genannten Steg 6 des Rahmenprofils 1 (siehe auch **Figur 2**).

Insbesondere die **Figuren 5 und 6** lassen erkennen, daß das Verbindungsstück 3 flach ausgebildet ist, eine angenähert rechteckige Form aufweist und mit zwei sich seitlich gegenüberliegenden Federzungen 9 bestückt ist, die einteilig mit dem Verbindungsstück 3 ausgebildet sind, in eingedrückter Lage innerhalb der Seitenkanten des Verbindungsstücks 3 liegen und in Kupplungsstellung über diese Seitenkontur hinausfedern und so eine Verklemmung bewirken. Das Verbindungsstück 3 weist auf seiner der Wetterseite 10 abgewandten Flachseite eine Ausnehmung 11 zum Ansatz für ein Werkzeug zur Verschiebung des Verbindungsstückes 3 auf. **Figur 6** läßt erkennen, daß das Verbindungsstück 3 an seinen beiden Enden je eine Anschärfung 12 aufweist, von denen eine eine mittig angeordnete, aus der Flachseite herausragende Klemmnase 13 trägt.

Zur Herstellung der Sprossenverbindung werden zuerst zwei Verbindungsstücke 3 in die beiden beidseitig hinterschnittenen Nuten 4 des Sprossenprofils 2 vollständig eingeschoben. Anschließend wird das Sprossenprofil 2 mit seiner Konterprofilierung 5 auf das Rahmenprofil 1 derart gelegt, daß der Schlitz 5a der Konterprofilierung den Steg 6 des Rahmenprofils 1 übergreift, der Abschnitt 5b der Konterprofilierung an dem gegenüberliegenden Steg 7a des Rahmenprofils 1 anliegt und die beiden Ausfräsungen 8 im Steg 6 des Rahmenprofils 1 mit den beiden Nuten 4 des Sprossenprofils 2 fluchten. Mit z. B. einem breiten Schraubenzieher werden dann die beiden Verbindungsstücke 3 durch die zugeordnete Ausfräsung 8 hindurch geschoben, bis die vordere, die Klemmnase 13 tragende Anschärfung 12 die Hinterschneidung des hinteren Steges 7a des Rahmenprofils 1 klemmend untergreift (siehe **Figur 1**). Die Verbindungsstücke 3 sind dabei so angeordnet, daß das freie Ende jeder Federzunge 9 von dem Rahmenprofil 1 weggerichtet ist.

Erzielt wird dadurch eine außerordentlich stabile, dennoch aber leicht lösbare Sprossenverbindung.

## Patentansprüche

1. Sprossenverbindung zwischen einem Aluminium-Rahmenprofil (1) und einem rechtwinklig hiermit verbundenen Aluminium-Sprossenprofil (2), die jeweils zumindest eine hinterschnittene, entgegen der Wetterseite offene Nut (7, 4) aufweisen und zumindest wetterseitig in einer Ebene liegen, wobei ein die gennante Nut (7) des Rahmenprofils (1) begrenzender Steg (6) des Rahmenprofils (1) einen Anschlag für das Sprossenprofil (2) bildet, in dessen Nut (4) ein Verbindungsstück (3) eingeschoben ist, das mit seinem einen Ende die Nut (7) des Rahmenprofils (1) übergreift, **gekennzeichnet** durch folgende Merkmale:
a) Das Sprossenprofil (2) weist eine Konterprofilierung (5) auf und ist mit dieser in das Rahmenprofil (1) eingelegt;
b) die gennante Nut (4) des Sprossenprofils (2) fluchtet mit einer dem Nutprofil entsprechenden Ausfräsung (8) in dem gennanten Steg (6) des Rahmenprofils (1);
c) das Verbindungsstück (3) ist mit seinem einen Ende durch die genannte Ausfräsung (8) hindurch quer in die Nut (7) des Rahmenprofils (1) eingeschoben und untergreift mit seinem freien Ende die Hinterschneidung des anderen Stegs (7a) der Rahmenprofil-Nut (7);
d) das Verbindungsstück (3) weist zwei sich seitlich gegenüberliegende Federzungen (9) auf, die in eingedrückter Lage innerhalb des Seitenkanten des Verbindungsstücks (3) liegen, in Kupplungsstellung über diese Seitenkontur hinausfedern und so eine Verklemmung bewirken.

2. Sprossenverbindung nach Anspruch 1, **dadurch gekennzeich****net**, daß das Verbindungsstück (3) an seinem die Hinterschneidung des Rahmenprofil-Nutsteges (7a) untergreifenden freien Ende eine gegen die Hinterschneidung gerichtete Klemmnase (13) aufweist.

3. Sprossenverbindung nach Anspruch 1 oder 2, **dadurch** **gekennzeichnet,** daß das Verbindungsstück (3) an seinen beiden Enden je eine Anschärfung (12) aufweist.

4. Sprossenverbindung nach Anspruch 1, 2 oder 3, **dadurch ge****kennzeichnet,** daß das Verbindungsstück (3) eine Stärke von etwa 3 mm aufweist.

5. Sprossenverbindung nach einem der vorhergehenden Ansprüche, **dadurch gekennzeichnet,** daß das Verbindungsstück (3) aus Kunststoff besteht.

6. Sprossenverbindung nach einem der vorhergehenden Ansprüche**, dadurch gekennzeichnet,** daß das Sprossenprofil (2) zwei parallel zueinander und mit lichtem Abstand voneinander angeordnete hinterschnittene Nuten (4) mit je einem Verbindungsstück (3) für eine einseitige Sprossenverbindung aufweist.

7. Sprossenverbindung nach einem der vorhergehenden Ansprüche, **dadurch gekennzeichnet**, daß das Verbindungsstück (3) auf seiner der Wetterseite (10) abgewandten Flachseite eine Ausnehmung (11) zum Ansatz für ein Werkzeug zur Verschiebung des Verbindungsstückes (3) aufweist.

8. Sprossenverbindung nach einem der vorhergehenden Ansprüche, **dadurch gekennzeichnet**, daß das freie Ende jeder Federzunge (9) von dem Rahmenprofil (1) weggerichtet ist.

## Claims

1. Transom connection between an aluminium frame profile (1) and an aluminium transom profile (2) connected at a right angle thereto, which each have at least one undercut groove (7, 4) open opposite to the outdoor side and lie in one plane at least on the outdoor side, a web (6) of the frame profile (1) which delimits the said groove (7) of the frame profile (1) forming a stop for the transom profile (2), into the groove (4) of which there is inserted a connection piece (3) which reaches over the groove (7) of the frame profile (1) by means of its one end, characterized by the following features:
a) the transom profile (2) has a counterprofile (5) and is laid into the frame profile (1) by means of the latter;
b) the said groove (4) of the transom profile (2) runs flush with a milled part (8), corresponding to the groove profile, in the said web (6) of the frame profile (1);
c) the connection piece (3) is inserted by means of its one end through the said milled part (8) transversely into the groove (7) of the frame profile (1) and reaches under the undercut of the other web (7a) of the frame profile groove (7) by means of its free end;
d) the connection piece (3) has two laterally opposing resilient tongues (9) which in the pressed-in position lie within the lateral edges of the connection piece (3) and in the coupling position spring out beyond this lateral contour and thus effect a clamping action.

2. Transom connection according to Claim 1, characterized in that the connection piece (3) has at its free end which reaches under the undercut of the frame profile groove web (7a) a clamping lug (13) directed towards the undercut.

3. Transom connection according to Claim 1 or 2, characterized in that the connection piece (3) has a tapering (12) at both ends.

4. Transom connection according to Claim 1, 2 or 3, characterized in that the connection piece (3) has a thickness of approximately 3 mm.

5. Transom connection according to one of the preceding claims, characterized in that the connection piece (3) is of plastics.

6. Transom connection according to one of the preceding claims, characterized in that the transom profile (2) has two undercut grooves (4) which are arranged parallel to one another and at a clearance from one another and which each have a connection piece (3) for a cantilever transom connection.

7. Transom connection according to one of the preceding claims, characterized in that the connection piece (3) has on its flat side opposite to the outdoor side (10) a cutout (11) for the attachment of a tool for displacing the connection piece (3).

8. Transom connection according to one of the preceding claims, characterized in that the free end of each resilient tongue (9) is directed away from the frame profile (1).

## Revendications

1. Raccord de meneau entre un profilé de châssis (1) en aluminium et un profilé de meneau (2) en aluminium qui lui est relié perpendiculairement, qui présentent chacun au moins une rainure (7, 4) en contre-dépouille, ouverte du côté non exposé aux intempéries, et qui au moins du côté exposé aux intempéries sont situés dans un plan, tandis qu'une aile (6) délimitant une (7) desdites rainures du profilé de châssis (1) forme une butée pour le profilé de meneau (2), une pièce de liaison (3) étant enfoncée dans la rainure (4) du profilé de meneau (2) et recouvrant par une de ses extrémités la rainure (7) du profilé de châssis (1), caractérisé par les caractéristiques suivantes :
a) le profilé de meneau (2) présente un contre-profil (5) par lequel il est posé dans le profilé de châssis (1);
b) ladite rainure (4) du profilé de meneau (2) est alignée sur une découpe fraisée (8) correspondant au profil de la rainure pratiquée dans ladite aile (6) du profilé de châssis (1);
c) par une de ses extrémités, la pièce de liaison (3) est enfoncée transversalement dans la rainure (7) du profilé de châssis (1), à travers ladite découpe fraisée (8) et, par son extrémité libre, accroche par-dessous la contre-dépouille de l'autre aile (7a) de la rainure (7) du profilé de châssis;
d) la pièce de liaison (3) présente deux languettes de ressort (9) se faisant face dans la direction latérale qui, lorsqu'elles sont enfoncées, sont situées à l'intérieur des bords latéraux de la pièce de liaison (3), s'appuient élastiquement vers l'extérieur de ce contour latéral en position d'accouplement et réalisent ainsi un serrage.

2. Raccord de meneau selon la revendication 1, caractérisé en ce que, sur son extrémité libre accrochant par-dessous la contre-dépouille de l'aile (7a) de la rainure du profilé de châssis, la pièce de liaison (3) présente un nez de serrage (13) tourné vers la contre-dépouille.

3. Raccord de meneau selon la revendication 1 ou 2, caractérisé en ce que la pièce de liaison (3) présente un chanfrein (12) à chacune de ses deux extrémités.

4. Raccord de meneau selon la revendication 1, 2 ou 3, caractérisé en ce que la pièce de liaison (3) présente une épaisseur d'environ 3 mm.

5. Raccord de meneau selon l'une des revendications précédentes, caractérisé en ce que la pièce de liaison (3) est réalisée en matière synthétique.

6. Raccord de meneau selon l'une des revendications précédentes, caractérisé en ce que le profilé de meneau (2) présente deux rainures (4) en contre-dépouille, mutuellement parallèles et disposées à petit écart l'une de l'autre, avec chacune une pièce de liaison (3) pour un raccord de meneau sur un côté.

7. Raccord de meneau selon l'une des revendications précédentes, caractérisé en ce que la pièce de liaison (3) présente, sur sa face plane non tournée vers le côté (10) exposé aux intempéries, un évidement (11) de pose d'un outil pour le déplacement de la pièce de liaison (3).

8. Raccord de meneau selon l'une des revendications précédentes, caractérisé en ce que l'extrémité libre de chaque languette de ressort (9) est orientée vers le côté opposé au profilé de châssis (1).
